# EUROPÄISCHE PATENTSCHRIFT

(11) **EP 0 897 446 B1**
(45) Veröffentlichungstag und Bekanntmachung des Hinweises auf die Patenterteilung: **10.11.1999**
(21) Anmeldenummer: 97920591.1
(22) Anmeldetag: 11.04.1997
(51) Int. Cl.: E05C 1/04, E05C 7/00

(54) **TORFLÜGEL**
DOOR LEAF
BATTANT DE PORTE

(30) Priorität: 02.05.1996 DE 29607908 U
(43) Veröffentlichungstag der Anmeldung: 24.02.1999
(73) Patentinhaber: Lechtenböhmer, Norbert, 47441 Moers (DE)
(72) Erfinder: Lechtenböhmer, Norbert, 47441 Moers (DE)
(74) Vertreter: Palgen, Peter, Dipl.-Phys. Dr.
(86) Internationale Anmeldenummer: DE9700737
(87) Internationale Veröffentlichungsnummer: WO9742386

(56) Entgegenhaltungen:
- DE-A- 4 013 254
- DE-C- 168 434
- FR-A- 469 109
- US-A- 4 315 648

## Beschreibung

Die Erfindung bezieht sich auf einen Torflügel der dem Oberbegriff des Anspruchs 1 entsprechenden Art.

Ein derartiger Torflügel geht aus der DE 40 13 254 A1 hervor. Die Handhabe besteht bei der bekannten Ausführungsform aus einem quer zu dem Bodenriegel sich erstreckenden Handgriff, der sich sowohl in der Schließstellung als auch in der Offenstellung durch eine Ausnehmung in einer zur Torflügelfläche parallelen Begrenzungswandung des Rahmenholms herauserstreckt. Der Handgriff kann ergriffen und um 90° in eine Stellung in der der Schwenkachse abgewandten Begrenzungswandnung des Rahmenholms verdreht werden, wo er in einen vertikalen Schlitz in dieser Begrenzungswandung gelangt, in der er zwischen der der Schließstellung und der der Offenstellung entsprechenden Ausnehmung des Rahmenholms verlagerbar ist. Bei Erreichen der der Schließstellung bzw. der Offenstellung entsprechenden Ausnehmung wird der Handgriff wieder um 90° zurückverdreht und kommt in der betreffenden Ausnehmung zur Auflage.

Bei dieser Konstruktion ist die Oberfläche des Rahmenholms insbesondere auf der zur Torflügelfläche parallelen Begrenzungswandung von mehreren Ausnehmungen unterbrochen und entsprechend zerklüftet. Durch die Ausnehmung kann Regenwasser und Schmutz eindringen. Ihre Kanten bilden eine Verletzungsgefahr. Durch den bei geschlossenem Torflügel aus der zur Torflügelfläche parallelen Begrenzungswandung hervorstehenden Handgriff sind Angriffsmöglichkeiten zum Aushebeln des Bodenriegels gegebenenfalls unter Abbrechen des Handgriffs gegeben.

Der Erfindung liegt die Aufgabe zugrunde, einen gattungsgemäßen Torflügel sicherer und geschlossener zu gestalten.

Diese Aufgabe wird durch die in Anspruch 1 wiedergegebene Erfindung gelöst.

Der Rohrabschnitt bildet ebenso wie der Handgriff der bekannten Ausführungsform gleichzeitig das Angriffsorgan, um den Bodenriegel auf- und abzubewegen, und die Auflage für den Bodenriegel in den beiden Endstellungen. Im Gegensatz zu der bekannten Ausführungsform bedarf es aber bei der Erfindung keiner Ausnehmungen der zur Torflügelebene parallelen Begrenzungswandung des Rahmenholms, sondern wird die durch den Rohrabschnitt gebildete Handhabe von der der Schwenkachse abgelegenen Begrenzungswandung des Rahmenholms her betätigt. Bei geschlossenem Tor ist diese Handhabe von der zur Torflügelebene parallelen Begrenzungswandung her nicht mehr erreichbar. Es bedarf vielmehr nur eines geraden Schlitzes in einer dem Durchmesser des Rohrabschnittes entsprechenden Breite und einer dem Riegelhub entsprechenden Länge in der der Schwenkachse abgelegenen Begrenzungswandung des Rahmenholms, die im übrigen bei geschlossenem Tor von der dicht gegenüberliegenden entsprechenden Begrenzungswandung des anderen Torflügels verdeckt wird. Der Rahmenholm bleibt also wesentlich geschlossener als bei bekannten Ausführungsformen, und es fehlen bei geschlossenem Tor die Möglichkeiten, an der Handhabe des Bodenriegels in irgendeiner Form anzugreifen.

Bei der bevorzugten Ausführungsform der Erfindung ist das Rahmenprofil gemäß Fig. 2 ein Rechteckprofil, dessen längere Querschnittsseiten parallel zur Torflügelebene liegen. Der Bodenriegel umfaßt ein oberhalb des eigentlichen Riegeldorns vorgesehenes Rechteckprofil, welches auf der Seite des Schlitzes von innen an der betreffenden Wandung des Rahmenholms anliegt und diesen von innen abdeckt. Senkrecht zur Torflügelebene führt sich das Rechteckprofil an den Innenseiten der betreffenden Wandungen des Rahmenholms.

Gemäß Anspruch 3 kann der Riegeldorn, der das Rechteckprofil nach unten fortsetzt, auf der der Begrenzungsfläche abgewandten Seite des Rechteckprofils angebracht sein und zusammen mit dem Rechteckprofil das Rahmenprofil in der Torflügelebene ausfüllen. Der Bodenriegel ist also in der einen Richtung durch die Anlage an der der Schwenkachse abgewandten Begrenzungswandung des Rahmenholms abgestützt, in der entgegengesetzten Richtung durch die Anlage des Bodenriegels an der gegenüberliegenden Begrenzungswandung des betreffenden Rahmenholms.

Der Riegeldorn, der in der Praxis ein Rundstab von wesentlich kleineren Durchmesser als es dem Innenquerschnitt des Rahmenholms entspricht, ist, kann auf der Öffnungsseite des Rahmenholms angebracht sein und an der dortigen Wandung des Rahmenholms von innen anliegen.

Im Ergebnis ist also der Riegeldorn in einer Ecke im Innern des Rahmenholms gelegen, und zwar auf der Seite, an der sich die Beanspruchung bei einem Versuch des Aufdrückens des Torflügels ergibt.

Eine zweckmäßige weitere Ausgestaltung kann ein Schloß gemäß Anspruch 5 sein, mittels dessen der Bodenriegel in der Schließstellung arretierbar ist.

Ein solches Schloß ist allerdings aus der DE 40 13 254 A1 fiir sich genommen schon bekannt.

Der Bodenriegel deckt mittels des Rechteckprofils den Schlitz in der der Schwenkachse abgelegenen Wandung des Rahmenholms ab.

Es empfiehlt sich, gemäß Anspruch 6, daß sich der Bodenriegel in eine solche Höhe erstreckt, daß er in der Schließstellung den Schlitz ebenfalls noch von innen abdeckt, so daß also die Abdeckung des Schlitzes über den ganzen Hub des Bodenriegels gegeben ist und der Schlitz kaum noch in Erscheinung tritt.

Um bei einer solchen Höhe des Bodenriegels das Schloß unterbringen zu können, kann es zweckmäßig sein, die in Anspruch 7 beschriebene Gestaltung vorzusehen. Das Rechteckprofil des Bodenriegels wird hierbei also durch ein einen Absatz bildendes Abdeckprofil ergänzt.

Um den Bodenriegel nicht nur in der Offenstellung, sondern auch in der Schließstellung arretieren zu können, kann die Gestaltung nach Anspruch 8 vorgesehen sein, bei der der die Handhabe bildende Rohrabschnitt in der Schließstellung unter dieses Widerlager greift.

Um den Rohrabschnitt zumindest nach außen in seiner Verlagerung zu begrenzen und ein versehentliches Herausziehen aus dem Rahmenholm zu verhindern, ist ein Anschlag nach Anspruch 9 zweckmäßig, der im einzelnen nach Anspruch 10 ausgebildet sein kann.

In der Zeichnung ist ein Ausführungsbeispiel der Erfindung dargestellt.
Fig. 1 zeigt eine Ansicht eines zweiflügeligen Tores;
Fig. 2 zeigt einen Horizontalschnitt nach der Linie II-II in Fig. 1;
Fig. 3 ist eine Ansicht auf die der Schwenkachse abgewandte stirnseitige Begrenzungsfläche eines Torflügels nach der Linie III-III in Fig. 1;
Fig. 4 ist eine Schnittdarstellung des der Schwenkachse abgewandten Rahmenholms, gesehen senkrecht zur Torflügelfläche, teilweise im Schnitt;
Fig. 5 zeigt einen Schnitt nach der Linie V-V in Fig. 2;
Fig. 6 zeigt eine Fig. 4 entsprechende Ansicht des Rahmenholms;
Fig. 7 zeigt ein Detail aus dem Bereich des Rohrabschnitts.

In Fig. 1 ist ein zweiflügeliges Tor dargestellt, dessen beide Torflügel 10,50 geschlossene Rechteckrahmen aus Rechteckhohlprofilen umfassen, deren lichte Öffnung mit einem geschweißten selbsttragenden Gitterwerk aus Vertikalstäben 1 und Horizontalstäben 2 aus Runddraht von 6 mm bis 8 mm Stärke ausgefüllt ist. Die Torflügel 10,50 sind um vertikale Schwenkachsen 3,4 schwenkbar, die in Fig. 1 nur durch eine strichpunktierte Linie angedeutet sind und durch die Schwenkachse eines schanierartigen Bandes gegeben sein können, dessen einer Bandlappen an das Tor begrenzenden Pfosten 5,6 oder einer entsprechenden Maueröffnung befestigt ist. Bei geschlossenem Tor bilden die Torflügel 10,50 eine Ebene, und es stehen die den Schwenkachsen 3,4 abgelegenen Rahmenholme 7,8 einander mit den einander zugewandten, zur Torflügelebene senkrechten äußeren Begrenzungswandungen 9,11 in der aus Fig. 1 ersichtlichen Weise mit geringem Abstand gegenüber. In dem Rahmenholm 8 des Torflügels 50 ist ein Kastenschloß 12 mit einer Klinke 13 angebracht, dessen Riegel 14 in eine entsprechende Öffnung 15 in der Begrenzungsfläche 9 des gegenüberliegenden .Rahmenholms 7 eingreift, wie es aus Fig. 2 ersichtlich ist.

Ohne zusätzliche Arretierung könnten die Torflügel 10,50 auch bei in den Rahmenholm 7 eingreifendem Riegel 14 durch entsprechenden Druck senkrecht zur Flügelfläche leicht aufgedrückt werden. Um dies zu verhindern, ist ein als Ganzes mit 20 bezeichneter in dem Rahmenholm 7 untergebrachter Bodenriegel vorgesehen, dessen Aufbau im einzelnen anhand der Fig. 3 bis 5 noch beschrieben wird und der am unteren Ende einen Riegeldorn 16 aus einem Rundstab umfaßt.

Der Bodenriegel 20 greift in der unteren, in Fig. 1 wiedergegebenen Stellung aus dem unten offenen Rahmenholm 7 heraus mit dem unteren Ende 20' des Riegeldorns 16 in eine am Boden feste Ausnehmung 24 ein, die z.B. durch eine Öffnung in einem Betonteil oder auch durch ein in den Boden eingelassenes Metallteil gebildet sein kann. In dieser Stellung ist das Tor verriegelt und können die Torflügel 10,50 durch eine senkrecht zu ihrer Fläche wirkende Kraft nicht aufgedrückt werden.

Wenn aber der Bodenriegel 20 nach oben verlagert wird, so gelangt das untere Ende 20' des Riegeldorns 16 in die Stellung 20", in der der Bodenriegel 20 aus der Ausnehmung 24 freigekommen ist, so daß der Torflügel 10 geöffnet werden kann.

In den Fig. 3 bis 5 ist der Bodenriegel 20 im einzelnen dargestellt. Wie am besten aus Fig. 4 zu ersehen ist, umfaßt der Bodenriegel 20 an seinem unteren Ende den durch einen Rundstab gebildeten eigentlichen Riegeldorn 16, der in Fig. 4 in der angehobenen, in Fig. 1 durch die Stellung 20" seines unteren Endes charakterisierte Offenstellung wiedergegeben ist. Der Riegeldorn 16 befindet sich dann ganz in dem Rahmenholm 7. Er hat einen Durchmesser, der, wie aus Fig. 5 ersichtlich ist, etwa der Hälfte der inneren Breite des durch ein Rechteck-Hohlprofil gebildeten Rahmenholms 7 und etwa zwei Fünfteln von dessen horizontaler inneren Ausdehnung beträgt.

Der Riegeldorn 16 ist, wie aus Fig. 4 zu ersehen ist, bei 17 am unteren Ende eines Rechteck-Hohlprofils 18 angeschweißt, welches, senkrecht zur Torflügelfläche gesehen, gerade in den Rahmenholm hineinpaßt und mit seiner in Fig. 4 rechten Begrenzung an der in Fig. 4 rechten, der Schwenkachse 3 (Fig. 1) abgelegenen Begrenzungswandung 9 des Rahmenholms 7 anliegt. In der parallel zur Torflügelebene gelegenen Horizontalrichtung füllt das Rechteckprofil 18 den Innenraum nicht ganz aus, sondern beläßt gerade soviel Platz, daß auf der der Schwenkachse 3 zugewandten Seite der Riegeldorn 16 angebracht werden kann, so daß also die Teile 16 und 18 das Innere des Rahmenholms 7, in der zur Torebene parallelen Horizontalrichtung gesehen, ausfüllen. Der Bodenriegel 20 ist also in seinem unteren Bereich senkrecht zur Torflügelfläche durch das Rechteckprofil 18, in der parallel zur Torflügelfläche gelegenen Horizontalrichtung durch die Teile 16,18 zusammen an den dortigen Wandungen des Rahmenholms 7 geführt.

Wie aus Fig. 3 und 5 erkennbar ist, ist der Riegeldorn 16 auf der Außenseite des Torflügels 10 angebracht, so daß bei einem Kraftangriff auf denselben gemäß Fig. 3 von rechts die Kraft des in der Ausnehmung 24 festgehaltenen Riegeldorns 16 unmittelbar auf einer längeren Strecke in die gemäß Fig. 3 rechte Wandung des Rahmens des Torflügels 10 eingeleitet wird.

In der Begrenzungswandung 9 ist ein parallel zu dem Rahmenholm 7 verlaufender Schlitz 21 vorgesehen, dessen Länge dem beabsichtigten Hub des Bodenriegels 20 entspricht. Die Höhenlage des Schlitzes 21 in dem Rahmenholm 7 richtet sich nach den baulichen Gegebenheiten. Das Rechteckprofil 18, an dessen unterem Ende das obere Ende des Riegeldorns 16 angeschweißt ist, erstreckt sich jedoch bei angehobenem Bodenriegel 20 mit seinem oberen Endteil 18' soweit nach oben, daß es den Schlitz 21 abdeckt und sich noch ein wenig darüberhinaus nach oben erstreckt.

In diesem oberen Endteil 18' sind in dem Rechteckprofil 18 Lochungen 19 angebracht, in denen ein die Handhabe für den Bodenriegel 20 bei dessen Auf- und Abwärtsbewegung bildender Rohrabschnitt 22 geführt ist. Am in Fig. 4 linken Ende 22' liegt der Rohrabschnitt 22 in der ausgezogenen wiedergegebenen normalen Betriebsstellung an der dortigen Wandung 9' des Rahmenholms 7 an. Die Länge des Rohrabschnitts 22 und sein Durchmesser sind so bemessen, daß der Rohrabschnitt 22 mit seinem in Fig. 4 rechten Ende gerade in Höhe der in Fig. 4 rechten Begrenzungsfläche der dortigen Begrenzungswandung 9 gelegen ist oder ein wenig darüber vorsteht.

Bei der gezeigten Offenstellung des Bodenriegels 20 befindet sich der Rohrabschnitt 22 gerade oberhalb eines Widerlagers 23, so daß der Bodenriegel 20 in der gezeigten Stellung arretiert ist. Soll der Torflügel 10 verriegelt werden, so wird der Rohrabschnitt 22 in Achsrichtung durch Eingriff des Zeigefingers nach rechts herausgezogen, bis sein linkes Ende 22' von dem Widerlager 23 frei ist und der Bodenriegel 20 nach unten verlagert werden kann, bis er in die Ausnehmung 24 eingreift. Die herausgezogene Stellung des Rohrabschnitts 22 ist in Fig. 4 strichpunktiert angedeutet und mit 22"' bezeichnet.

Damit der Rohrabschnitt 22 in seiner Axialbewegung beschränkt ist und stets an beiden Enden in den Lochungen 19 des Rechteckprofils 18 geführt bleibt, ist an dem Rohrabschnitt 22 ein Anschlag 27 vorgesehen, der die Bewegungsmöglichkeiten des Rohrabschnitts 22 begrenzt und jedenfalls das Herausziehen des Rohrabschnitts 22 über die Stellung 22"' hinaus verhindert. Ein solcher Anschlag 27 ist in dem Ausführungsbeispiel durch einen mit einem Kopf 28' und einer zentralen Längslochung 28" versehenen Kunststoffdübel 28 gebildet, der bei in das Rechteckprofil 18 eingesetzten Rohrabschnitt 22 von innen in eine entsprechende Bohrung 29 in der Wandung des Rohrabschnitts 22 eingesetzt wird. Der radial nach außen vorstehende, im wesentlichen zylindrische, in seinem Durchmesser zunächst der Bohrung 29 entsprechende Schaft des Kunststoffdübels 28 wird durch anschließendes Eindrücken eines Nagels 33 vom Innern des Rohrabschnitts 22 her aufgeweitet und in der Bohrung 29 festgesetzt. Die auf den Anschlag 27 wirkenden Kräfte sind nur die des Zeigefingers bei der axialen Verlagerung des Rohrabschnitts 22 und können von einem Anschlag dieser Art ohne weiteres abgefangen werden. Das Einsetzen vom Innern des Rohrabschnitts 22 erfolgt mittels einer Zange oder einem sonstigen geeigneten Werkzeug.

In der Eingriffsstellung des Riegeldorns 16 kann der Rohrabschnitt 22 wieder eingeschoben werden und nimmt dann die in Fig. 4 strichpunktiert wiedergegebene Position unterhalb eines Widerlagers 25 ein. Der Bodenriegel 20 kann dann nicht mehr nach oben verlagert und auf diese Weise geöffnet werden.

Die Handhabe in Gestalt des Rohrabschnitts 22 gibt die Möglichkeit, den Bodenriegel 20 vertikal zu verlagern und zu arretieren, ohne daß ein wesentlicher Überstand über den Querschnitt des Rahmenholms 7 gegeben ist.

In der abgesenkten Stellung des Bodenriegels 20 gelangt bei dem wiedergegebenen Ausführungsbeispiel das obere Endteil 18' des Rechteckprofils 18 in den Bereich des Schlitzes 21. Das könnte verhindert werden, indem das Rechteckprofil 18 nach oben länger gemacht wird. Dies läßt sich allerdings im konkreten Fall nicht durchführen, weil in dem Ausführungsbeispiel ein Schloß 30 mit einem von außen zugänglichen Schließzylinder 32 vorgesehen ist, welches in der zur Torflügelebene parallelen Horizontalrichtung Platz beansprucht. Aus diesem Grunde ist an das oberen Ende 18' des Rechteckprofils 18 ein ebenfalls durch ein Rechteck-Hohlprofil gebildetes Abdeckprofil 26 angeschweißt, welches in der zur Torflügelebene parallelen Horizontalrichtung schmäler ist als das Rechteckprofil 18 und sich an dem Schloß 30 vorbei nach oben erstreckt. Die Breite des Abdeckprofils 26 senkrecht zur Torflügelebene entspricht der Breite des Innenraums des Rahmenholms 7. Bei in die Schließstellung abgesenktem Bodenriegel 20 deckt also das Abdeckprofil 26 den Schlitz 21 von innen ab. In der ganz abgesenkten Stellung ist das obere Ende 26' des Abdeckprofils 26 oberhalb des oberen Endes des Schlitzes 21 gelegen.

Das Schloß 30 greift mit seinem Riegel 31 über das obere Ende 26' des Abdeckprofils 26 und gibt die Möglichkeit, den Torflügel 10 dauerhaft zu verriegeln, so daß er selbst dann nicht geöffnet werden kann, wenn der Torflügel 50 aufsteht.

Die einzige nach außen in Erscheinung tretende Öffnung des Rahmenprofils 7 ist der Schlitz 21, der bei geschlossenem Torflügeln 10,50 auch noch abgedeckt ist. Der Rahmenholm 7 ist also bis auf den nach außen hindurchtretenden Schließzylinder 32 des Schlosses 30 von der normalen Ansichtsseite des Torflügels 10 her geschlossen, wie aus Fig. 6 ersichtlich ist.

## Patentansprüche

1. Torflügel (10) als Teil eines doppelflügeligen Tores (10,50),
mit einer vertikalen Schwenkachse (3),
mit einem die der Schwenkachse (3) abgelegene Begrenzung des Torflügels (10) bildenden, aus einem Hohlprofil bestehenden Rahmenholm (7), welcher in seiner der Schwenkachse (3) abgewandten Begrenzungswandung (9) einen vertikalen Schlitz (21) aufweist,
und mit einem länglichen vertikalen Bodenriegel (20) welcher sich parallel zum Rahmenholm (7) in demselben erstreckt,
welcher in seiner Längsrichtung nach unten aus dem Rahmenholm (7) bis zum Eingriff seines unteren Endes (20") in eine am oder im Boden feste Ausnehmung (24) ausschiebbar ist
und welcher eine quer zu seiner Längsrichtung sich erstreckende Handhabe aufweist, die sich durch den seitlichen Schlitz (21) des Rahmenholms (7) von innen nach außen erstreckt, der einen Hub des Boden riegels (20) von einer Schließstellung, in der das untere Ende des Bodenriegels (20) in die Ausnehmung (24) eingreift, in eine Offenstellung erlaubt, in der das untere Ende des Bodenriegels (20) sich frei ober halb der Ausnehmung (24) befindet,
**dadurch gekennzeichnet,**
daß die Handhabe durch einen horizontalen, mit seiner Achse zu der Torflügelebene parallelen, quer zu dem Rahmenholm (7) verlagerbaren Rohrabschnitt (22) gebildet ist, der aus einer Haltestellung, in der er mit seinem äußeren Ende (22") in Höhe der Begrenzungswandung (9) und mit seinem inneren Ende (22') oberhalb eines in dem Rahmenholm (7) angebrachten Widerlagers (23) sich befindet, in eine Freigabestellung verlagerbar ist, in der sein äußeres Ende (22") über die Begrenzungswandung (9) vorsteht und mit seinem inneren Ende (22') an dem Widerlager (23) vorbei zusammen mit dem Bodenriegel (20) in dessen Schließstellung nach unten führbar ist.

2. Torflügel nach Anspruch 1, **dadurch gekennzeichnet**, daß der Rahmenholm (7) aus einem Rechteckprofil besteht und der Bodenriegel (20) ein oberhalb des Riegeldorns (16) vorgesehenes Rechteckprofil (18) umfaßt, welches auf der Seite des Schlitzes (21) von innen an der Begrenzungswandung (9) des Rahmenholms (7) anliegt.

3. Torflügel nach Anspruch 2, **dadurch gekennzeichnet**, daß der Riegeldorn (16) auf der der Begrenzungswandung (9) abgewandten Seite des Rechteckprofils (18) angebracht ist und mit dem Rechteckprofil (18) den Rahmenholm (7) in der parallel zur Torflügelebene gelegenen Horizontalrichtung gerade ausfüllt.

4. Torflügel nach Anspruch 2 oder 3, **dadurch gekennzeichnet**, daß der Riegeldorn (16) auf der Öffnungsseite des Rahmenholms (7) angebracht ist und an der dortigen Wandung des Rahmenholms (7) von innen anliegt.

5. Torflügel nach einem der Ansprüche 1 bis 4, **dadurch gekennzeichnet**, daß in dem Rahmenholm (7) ein Schloß (30) angebracht ist, dessen ausschiebbarer Bodenriegel (31) an dem Bodenriegel (20) angreift, so daß er aus der Schließstellung nicht bis in die Offenstellung anhebbar ist.

6. Torflügel nach einem der Ansprüche 1 bis 5, **dadurch gekennzeichnet**, daß der Bodenriegel (20) sich bis in eine solche Höhe erstreckt, daß er in der Schließstellung den Schlitz (21) von innen abdeckt.

7. Torflügel nach Anspruch 5 und 6, **dadurch gekennzeichnet**, daß der Bodenriegel (20) oberhalb des Rechteckprofils (18) ein in der zu der Torflügelebene parallelen Horizontalrichtung weniger breites rechteckiges Abdeckprofil (26) umfaßt und das Schloß (30) sich in der Schließstellung des Bodenriegels (20) in der Höhe des Abdeckprofils (26) befindet.

8. Torflügel nach einem der Ansprüche 1 bis 7, **dadurch gekennzeichnet**, daß in dem Rahmenholm (7) ein zweites Widerlager (25) für den Rohrabschnitt (20) vorgesehen ist, welches sich in der Schließstellung des Bodenriegels (20) dicht oberhalb des Rohrabschnitts (20) befindet.

9. Torflügel nach einem der Ansprüche 2 bis 8, **dadurch gekennzeichnet**, daß am Außenumfang des Rohrabschnitts (22) im Innern des Rechteckprofils (18) ein sich bei der Verlagerung des Rohrabschnitts (22) in seiner Achsrichtung zumindest nach außen von einem gegen die dortige Wandung des Rechteckprofils (18) legender Anschlag (27) vorgesehen ist.

10. Torflügel nach Anspruch 9, **dadurch gekennzeichnet**, daß der Anschlag (27) durch einen durch eine Bohrung (29) der Wandung des Rohrabschnitts (22) radial von innen nach außen durchgesteckten, mit einem Kopf (28) und einer zentralen Längslochung (28") versehenen Kunststoffdübel (28) gebildet ist, der durch einen vom Innern des Rohrabschnitts (22) her eingedrückten Nagel (33) aufweitbar und in der Bohrung (29) festsetzbar ist.

## Claims

1. Door leaf (10) forming part of a double leaf door system (10, 50),
with a vertical hinge axis (3),
with a door frame rail (7) comprising a hollow section forming the edge of the door flap (10) furthest from the hinge axis (3) and having a vertical slot (21) in that edge wall (9) of it which is furthest from the hinge axis (3),
and with an elongated vertical floor bolt (20) which extends parallel to the door rail (7) and within it,
and which is capable of being displaced in the direction of its length downwards out of the door rail (7) until its lower end (20") engages in a fixed socket (24) in or on the floor
and which has manual operating means extending transverse to the direction of its length, extending from inside outwards through the lateral slot (21) in the door rail (7), allowing a travel of the floor bolt (20) from an engaged position in which the lower end of the floor bolt (20) engages in the socket (24), into an open position in which the lower end of the floor bolt (20) is in a free position above the socket (24),
**characterised in that**
the manual operating means are formed by a horizontal tubular body (22) having its axis parallel to the plane of the door leaf and displaceable transverse to the door rail (7), moveable downwards from a holding position in which it has its outer end (22") flush with the edge wall (9) and with its inner end (22') present above the level of a stop (23) mounted in the door rail (7), into a release position in which its outer end (22") projects beyond the edge wall (9) and can be moved downwards with its inner end (22') clear of the stop (23), to carry the floor bolt (20) with it into its engaged position.

2. Door leaf according to Claim 1, characterised in that the door frame rail (7) comprises a rectangular section and the floor bolt (20) has a rectangular section (18) provided above the locking bolt (16), which section, on the side where the slot (21) is, engages from inside against the edge wall (9) of the rail (7).

3. Door leaf according to Claim 2, characterised in that the locking bolt (16) is mounted on that side of the rectangular section (18) which is furthest from the edge wall (9) and together with the rectangular section (18) just fills the rail (7) in a horizontal direction parallel to the plane of the door leaf.

4. Door leaf according to Claim 2 or 3, characterised in that the locking bolt (16) is mounted on the opening side of the rail (7) and engages from inside against the wall of the frame (7) which is present there.

5. Door leaf according to one of Claims 1 to 4, characterised in that a lock (30) is mounted in the rail (7), of which the extendable bolt (31) engages the floor bolt (20) so that the latter cannot be raised from the engaged position into the open position.

6. Door leaf according to one of Claim 1 to 5, characterised in that the floor bolt (20) extends up to such a level that in its engaged position it overlies the slot (21) from inside.

7. Door leaf according to Claim 5 and 6, characterised in that the floor bolt (20) includes above the rectangular section (18) a rectangular covering section (26) of smaller width in a horizontal direction parallel to the plane of the door leaf and the lock (30) is present at the level of the covering section (26) with the floor bolt (20) in its engaged position.

8. Door leaf according to one of Claims 1 to 7, characterised in that a second stop (25) for the tubular body (20) is provided in the door frame rail (7) and, with the floor bolt (20) in its engaged position, lies immediately above the tubular body (20).

9. Door leaf according to one of Claims 2 to 8, characterised in that there is provided on the outer surface of the tubular body (22) and inside the rectangular section (18) a stop (27) which, on displacement of the tubular body (22) in the direction of its axis at least in an outward direction, engages against the wall of the rectangular section (18) present at that point.

10. Door leaf according to Claim 9, characterised in that the stop (27) is formed by a plastics pin (28) inserted radially through a hole (29) in the wall of the tubular body (22) from inwards to outwards, having a head (28) and a central longitudinal hole (28"), the pin being capable of being expanded by a nail (33) pressed into it from inside the tubular body (22), and thereby secured in the hole (29).

## Revendications

1. Battant de porte (10) faisant partie d'une porte à deux battants (10, 50) et comportant :
• un axe de pivotement vertical (3),
• un montant de cadre (7) constitué d'un profilé creux qui délimite, à l'opposé de l'axe de pivotement (3), le battant de porte (10), ce montant présentant une fente verticale (21) dans sa paroi (9) éloignée de l'axe de pivotement (9),
• un verrou de sol (20) vertical et allongé, qui :
- est parallèle au montant de cadre (7) dans lequel il est monté,
- en direction longitudinale, peut coulisser vers le bas pour sortir du montant de cadre (7) et venir en prise par son extrémité inférieure (20") dans un évidement (24) fixe creusé dans le sol,
- présente, disposé transversalement à sa direction longitudinale, un organe de manoeuvre, traversant de l'intérieur vers l'extérieur la fente latérale (21) du montant de cadre (7) et permettant de déplacer le verrou de sol (20) d'une position de fermeture dans laquelle l'extrémité inférieure de ce verrou (20) est logée dans l'évidement (24), à une position d'ouverture dans laquelle cette extrémité inférieure se trouve libre au dessus de l'évidement (24),
caractérisé en ce que
l'organe de manoeuvre est constitué par un morceau de tube (22) horizontal, d'axe parallèle au plan du battant de porte, mobile perpendiculairement au montant de cadre (7), pouvant en partant d'une position de maintien dans laquelle son extrémité externe (22") est au niveau de la paroi (9) délimitant le montant (7) tandis que son extrémité interne (22') se trouve au-dessus d'une butée (23) située dans le montant (7), passer à une position de libération dans laquelle son extrémité externe (22") fait saillie sur la paroi (9) tandis que son extrémité interne (22') située devant la butée (23) peut être déplacée vers le bas avec le verrou de sol (20) venant occuper sa position de fermeture.

2. Battant de porte selon la revendication 1,
caractérisé en ce que
le profilé de cadre (7) est un profilé rectangulaire et le verrou de sol (20) porte, au-dessus de la tige de verrou (16) un profilé rectangulaire (18), qui, du côté de la fente (21), est en appui sur la paroi (9) du montant de battant (7).

3. Battant de porte selon la revendication 2,
caractérisé en ce que
la tige de verrou (16) est montée du côté du profilé rectangulaire (18) opposé à la paroi (9) et, dans la direction horizontale parallèle au plan du battant, remplit juste avec le profilé rectangulaire (18) le montant de battant (7).

4. Battant de porte selon la revendication 2 ou 3,
caractérisé en ce que
la tige de verrou (16) est placée sur le côté d'ouverture du montant de cadre (7) et en appui par l'intérieur sur la paroi correspondante du montant (7).

5. Battant de porte selon une des revendications 1 à 4,
caractérisé en ce que
dans le montant de cadre (7) est logée une serrure (30) dont le verrou de fond coulissant (31) est en prise avec le verrou de sol (20) de manière que celui-ci ne peut être soulevé pour passer de la position de fermeture à la position d'ouverture.

6. Battant de porte selon une des revendications 1 à 5,
caractérisé en ce que
le verrou de sol (20) s'étend jusqu'à une hauteur telle qu'en position de fermeture, il recouvre la fente (21) de l'intérieur.

7. Battant de porte selon la revendication 5 ou 6,
caractérisé en ce que
le verrou de sol (20) comprend, au-dessus du profilé rectangulaire (18) un profilé de couverture (26) rectangulaire, moins large en direction horizontale parallèle au plan du battant, tandis que la serrure (30) se trouve, lorsque le verrou de sol (20) est en position de fermeture, à la hauteur du profilé de couverture (26).

8. Battant de porte selon une des revendications 1 à 7,
caractérisé en ce que
dans le montant de cadre (7), il est prévu pour l'élément tubulaire (20) une seconde butée (25) qui se trouve juste au-dessus de cet élément quand le verrou de sol (20) est en position de fermeture.

9. Battant de porte selon une des revendications 1 à 8,
caractérisé en ce qu'
à la périphérie de l'élément tubulaire (22) et à l'intérieur du profilé rectangulaire (18), il est prévu une butée (27) qui, lors du déplacement de l'élément tubulaire (22) selon sa direction axiale au moins vers l'extérieur, vient s'appliquer sur la paroi correspondante du profilé rectangulaire (18).

10. Battant de porte selon la revendication 9,
caractérisé en ce que
la butée (27) est constituée par une cheville en plastique (28) enfoncée radialement de l'intérieur vers l'extérieur dans un trou (29) de la paroi de l'élément tubulaire (22) et présentant une tête (28') ainsi qu'une ouverture centrale allongée (28"), cette cheville (28) pouvant, par l'enfoncement d'un clou (33) effectué de l'intérieur de l'élément tubulaire (22), être élargie et bloquée ainsi dans le trou (29).
